# EUROPÄISCHE PATENTSCHRIFT

(11) **EP 1 369 535 B1**
(45) Veröffentlichungstag und Bekanntmachung des Hinweises auf die Patenterteilung: **26.12.2007**
(21) Anmeldenummer: 03012596.7
(22) Anmeldetag: 03.06.2003
(51) Int. Cl.: E02F 9/00, E02F 3/40

(54) **Löffelbagger**
Bucket excavator
Pelle excavatrice

(30) Priorität: 03.06.2002 DE 10224470
(43) Veröffentlichungstag der Anmeldung: 10.12.2003
(73) Patentinhaber: Dappen, Peter, 41352 Korschenbroich (DE)
(72) Erfinder: Dappen, Peter, 41352 Korschenbroich (DE)
(74) Vertreter: Sroka, Peter-Christian

(56) Entgegenhaltungen:
- EP-A- 1 002 904
- US-A- 4 772 150
- US-A- 5 044 812
- PATENT ABSTRACTS OF JAPAN vol. 2000, no. 08, 6. Oktober 2000 (2000-10-06) & JP 2000 145791 A (NSK LTD), 26. Mai 2000 (2000-05-26)
- PATENT ABSTRACTS OF JAPAN vol. 1999, no. 02, 26. Februar 1999 (1999-02-26) & JP 10 311335 A (HITACHI CONSTR MACH CO LTD), 24. November 1998 (1998-11-24)

## Beschreibung

Die Erfindung betrifft einen Löffelbagger gemäß dem Oberbegriff des Patentanspruchs 1 wie in EP-A1-1002904 offenbart.

Der Erfindung liegt die Aufgabe zugrunde, für einen derartigen hohen Beanspruchungen ausgesetzten Löffelbagger insbesondere in einer stark verschmutzten Umgebung eine über einen längeren Zeitraum betriebssichere Lagerung für die einzelnen Siebstäbe zu schaffen.

Zur Lösung dieser Aufgabe dienen die Merkmale im Kennzeichnen des Patentsnapruchs 1.

In den Unteransprüchen sind weitere Ausgestaltungen einer derartigen Lagerung beschrieben.

Ein Ausführungsbeispiel der Erfindung wird im folgenden anhand der Zeichnung näher beschrieben.
Figur 1 zeigt eine Draufsicht auf einen Löffelbagger;
Figur 2 zeigt teilweise im Schnitt eine Seitenansicht des Baggerlöffels;
Figur 3 zeigt die Lagerung für einen einzelnen Siebstab des Baggerlöffels.

Der in Figur 1 dargestellte Baggerlöffel 10 enthält eine Traverse 3 als Anschlußstück an einen Baggerarm. An dieser Traverse 3 ist eine sich über die gesamte Länge des Baggerlöffels 10 erstreckende Haube 4 befestigt. An dieser Haube sind beidseitig Seitenwände 5 befestigt, die entsprechend dem gewünschten Profil des Baggerlöffels ausgestaltet sind. Diese Seitenwände 5 sind an dem vorderen Ende des Baggerlöffels durch eine Querstrebe 6 verbunden

Der Boden des Baggerlöffels ist durch im Abstand voneinander liegende Siebstäbe 1a - 1n und 2a - 2n gebildet, wobei jeweils benachbarte Siebstäbe oszillierend zu gegenläufigen Bewegungen antreibbar sind. Die Siebstäbe sind mit ihren vorderen Enden auf einer sich zwischen den Seitenwänden 5 erstreckenden Achse 8 schwenkbar gelagert. Jeder Siebstab hat einen ersten, in einer mittleren Ruhestellung im wesentlichen horizontal verlaufenden, geradlinigen Abschnitt 1.1 bzw. 2.1 und einen daran anschließenden, bogenförmig nach oben gekrümmten zweiten Abschnitt 1.2 bzw. 2.2, an den sich im wesentlichen tangential jeweils ein dritter geradliniger Abschnitt 1.3 bzw. 2.3 anschließt.

Im Bereich der oberen Enden der Siebstäbe ist zwischen den beiden Seitenwänden 5 eine um ihre Achse zu einer oszillierenden Schwenkbewegung antreibbare Welle 9 gelagert, an der die jeweils gemeinsam in der gleichen Richtung verschwenkbaren, eine erste Gruppe bildenden Siebstäbe 1a - 1n entlang einer ersten gemeinsamen Achse 11 und die übrigen, eine zweite Gruppe bildenden Siebstäbe 2a - 2n entlang einer zweiten gemeinsamen Achse 12, die von der ersten Achse 11 im Abstand liegt, angelenkt sind. Zum Anlenken der Siebstäbe an der Welle dienen kammartig an der Welle 9 befestigte Finger 13 bzw. 14. Die ersten und zweiten Achsen 11 und 12 liegen sich relativ zur Achse der Welle 9 diametral gegenüber, wobei diese drei Achsen in einer gemeinsamen Ebene liegen, in der in der Mittelstellung der beiden Siebstabgruppen auch die Achse 8 liegt.

In der mittleren Ruhestellung der Siebstäbe schließt die durch diese drei Achsen definierte Ebene mit der Vertikalen einen Winkel α zwischen 28° bis 42° ein, wodurch, insbesondere wenn der gesamte Schwenkwinkel der Welle 9 um ihre Achse kleiner als 26° ist, im Betriebdes Baggerlöffels die mechanische Beanspruchung im Bereich der antriebsseitigen Enden der Siebstäbe gering bleibt.

Der oszillierende Schwenkantrieb der Welle 9 kann entweder mittels Hydraulikzylindern erfolgen oder in der in Figur 2 dargestellten Weise mittels eines Kurbeltriebs 15.

Figur 3 zeigt die Lagerung eines einzelnen Siebstabes, z. B. des Siebstabes 1 a an dem kammartig an der Welle 9 angelenkten Finger 13.

Ein Wellenzapfen 21 ist beidseitig mit Wellenstümpfen 21.1 versehen, die einen kleineren Durchmesser als der Wellenzapfen in seinem eigentlichen Lagerbereich haben. Der Wellenzapfen 21 ist mittels dieser Lagerstümpfe 21.1 mittels Schrauben 22 an einer durch zwei Finger 13 gebildeten Halterung befestigt.

Ein oszillierend hin- und herschwenkbarer Siebstab 1a ―in bzw. 2a - 2n hat eine Lagerbuchse 1a' bzw. 2a', mit der der Siebstab mittels eines Nadellagers 25 auf dem Wellenzapfen 21 gelagert ist. Zu beiden Seiten des Nadellagers sind O-Ringdichtungen 26 zwischen dem Wellenzapfen 21 und der Lagerbüchse 1a' bzw. 2a' angebracht. Der Wellenzapfen 21 ist mit einem zentrisch verlaufenden Schmiermittelkanal 21.2 versehen, an den einerseits ein Schmiernippel 27 anschließt, und der andererseits in eine vom Außenumfang des Wellenzapfens 21 ausgehende, im wesentlichen radial verlaufende Schmiermittelbohrung 21.3 mündet, die im Bereich des Nadellagers liegt. Bei diesem Nadellager 25 handelt es sich vorzugsweise um ein Nadellager ohne Innenring.

Die beiden O-Ringdichtungen 26 werden an ihren von dem Nadellager 25 abgewandten Seiten in axialer Richtung mittels auch die Lagerbüchse 1a', 2a' sichernden Passringen 28 abgestützt bzw. gesichert. Jeder Passring 28 ist einerseits mit seinem Innenumfang auf dem Wellenzapfen 21 und andererseits mit seiner äußeren Stirnfläche an dem zugeordnetem Finger 13 abgestützt. Die den einzelnen Passring abstützenden Bereiche des Wellenzapfens 21 stehen axial über die Lagerbüchse vor.

## Patentansprüche

1. Löffelbagger, dessen Baggerlöffel (10) einen Spaltsiebboden mit mehreren im Abstand voneinander liegenden Siebstäben (1a-1n, 2a-2n) aufweist, die im Bereich ihrer vorderen Enden auf einer gemeinsamen Achse (8) schwenkbar gelagert sind, wobei jeweils benachbarte Siebstäbe oszillierend zu gegenläufigen bewegungen antreibbar sind und die jeweils in der gleichen Richtung verschwenkbaren Siebstäbe zu einer ersten Gruppe (1a - 1n) und einer zweiten Gruppe (2a - 2n) zusammengefaßt sind, wobei die Siebstäbe an kammartig an einer Welle befestigten, eine Halterung bildenden Fingern (13) angelenkt sind, **dadurch gekennzeichnet, daß** jeder Siebstab (1a-1n; 2a-2n) eine Lagerbüchse (1a', 2a') aufweist, die mittels eines Nadellagers (25) auf einem Wellenzapfen (21) gelagert ist, daß zu beiden Seiten des Nadellagers (25) durch außenliegende Passringe (28) gegen axiales Verlagern gesicherte O-Ringdichtungen (26) angebracht sind daß der Wellenzapfen (21) einerseits und die Lagerbüchse (1a', 2a') im Bereich des Wellenzapfens (21) andererseits im Bereich zwischen den O- Ringdichtungen (26) einen gleichbleibenden Durchmesser haben, und daß der Wellenzapfen (21) mit einem zentrisch verlaufenden Schmiermittelkanal (21.2) versehen ist, der in eine vom Außenumfang des Wellenzapfens ausgehende, im wesentlichen radial verlaufende Schmiermittelbohrung (21.3) mündet.

2. Löffelbagger nach Anspruch 1, **dadurch gekennzeichnet, daß** die Schmiermittelbohrung(21.3) im Bereich des Nadellagers liegt.

3. Löffelbagger nach Anspruch 1, **dadurch gekennzeichnet, daß** das Nadellager ein Nadellager ohne Innenring ist.

4. Löffelbagger nach Anspruch 1, **dadurch gekennzeichnet, daß** jeder Passring (28) mit seinem Innenumfang auf dem Wellenzapfen (21) und mit seiner äußeren Stirnfläche auf den den Wellenzapfen tragenden Fingern (13) abgestützt ist.

5. Löffelbagger nach Anspruch 4, **dadurch gekennzeichnet, daß** die den einzelnen Passring abstützenden Bereiche des Wellenzapfens (21) axial seitlich über die Lagerbüchse (1a'; 2a') überstehen.

## Claims

1. A shovel dredger, whereof the shovel (10) has a slotted screen base having a plurality of screen rods (1a - 1 n; 2a - 2n) which are spaced from one another and are mounted to pivot on a common axis (8) in the region of their front ends, with respectively adjacent screen rods being drivable such that they oscillate in opposing motions, and with the screen rods which are pivotal in the same direction being grouped respectively into a first group (1a -1n) and a second group (2a - 2n), with the screen rods being articulated to fingers (13) which are secured to a shaft in the manner of a comb and form a mount, **characterised in that** each screen rod (1a - 1n; 2a - 2n) has a bearing bush (1a', 2a') which is mounted on a shaft shank (21) by means of a needle bearing (25), **in that** O-ring seals (26) which are secured by external fitting rings (28) to prevent axial offset are mounted on either side of the needle bearing (25), **in that** the shaft shank (21) on the one hand and the bearing bush (1 a'; 2a') in the region of the shaft shank (21) on the other have a constant diameter in the region between the O-ring seals (26), and **in that** the shaft shank (21) is provided with a central lubricant duct (21.2) which opens into a substantially radial lubricant bore (21.3) which runs from the outer periphery of the shaft shank.

2. A shovel dredger according to Claim 1, **characterised in that** the lubricant bore (21.3) is in the region of the needle bearing.

3. A shovel dredger according to Claim 1, **characterised in that** the needle bearing is a needle bearing with no inner ring.

4. A shovel dredger according to Claim 1, **characterised in that** each fitting ring (28) is supported against the shaft shank (21) by means of its inner periphery and against the fingers (13) carrying the shaft shank by means of its outer end face.

5. A shovel dredger according to Claim 4, **characterised in that** the regions of the shaft shank (21) supporting the individual fitting ring project axially laterally beyond the bearing bush (1a'; 2a').

## Revendications

1. Une excavatrice à godet dont le godet d'excavation (10) comporte un socle perforé détachable ayant plusieurs barres de criblage (1a-1n, 2a-2n) qui sont écartées les unes des autres et qui, au niveau de leur extrémité avant peuvent se rabattre sur un axe (8) commun, de telle sorte les barres respectives de criblage voisines oscillent mais en effectuant des mouvements opposés et de telle sorte que les barres respectives de criblage qui se rabattent dans le même sens se combinent à un premier groupe(1a - 1n) et à un deuxième groupe (2a - 2n), et de telle sorte que les barres de criblage viennent se fixer sous la forme d'un peigne à un axe, de telle sorte que des doigts (13) formant un genre de peigne servent de charnières, **comme illustré dans ce document,** de telle sorte que chaque barre de criblage (1a- 1n, 2a - 2n) comporte un coussinet (1a'- 2a') qui est soutenu par un arbre pivot (21) par le biais d'un roulement à aiguilles (25), de telle sorte que des joints toriques (26) viennent reposer sur les deux côtés du roulement à aiguilles (25) par le biais de bagues calibrées (28) pour assurer une protection contre tout défaut d'alignement axial, de telle sorte que l'arbre pivot (21) sur un côté et les coussinets (1a' - 2a') dans le secteur de l'arbre pivot (21) de l'autre côté dans le secteur se situant entre les joints toriques (26) aient un diamètre constant et de telle sorte que l'arbre pivot (21) soit équipé d'une conduite de lubrification (21.2) disposée dans l'axe central, qui aboutit à l'orifice principal de lubrification (21.3) disposé dans l'axe radial.

2. Une excavatrice à godet basée sur l'affirmation 1 et se singularisant par le fait que l'orifice de lubrification (21.3) se trouve dans le secteur du roulement à aiguilles.

3. Une excavatrice à godet basée sur l'affirmation 1 et se singularisant par le fait que le roulement à aiguilles est un roulement à aiguilles sans bague intérieure.

4. Une excavatrice à godet basée sur l'affirmation 1 et se singularisant par le fait que chaque bague calibrée (28) est soutenue au niveau de sa périphérie interne par l'arbre pivot (21) et au niveau de sa surface avant externe par les doigts (13) qui supportent l'arbre pivot.

5. Une excavatrice à godet basée sur l'affirmation 4 et se singularisant par le fait que le secteur de l'arbre pivot (21) soutenant la bague calibrée individuelle surmonte, sur le plan axial, les coussinets (1a', 2a').
